# EUROPÄISCHE PATENTSCHRIFT

(11) **EP 0 294 578 B1**
(45) Veröffentlichungstag und Bekanntmachung des Hinweises auf die Patenterteilung: **17.07.1991**
(21) Anmeldenummer: 88106719.3
(22) Anmeldetag: 27.04.1988
(51) Int. Cl.: B66B 1/16

(54) **Einfahrregelungseinrichtung für einen Aufzug**
Arrival regulating equipment for a lift
Equipement de réglage de l'arrivée d'un ascenseur

(30) Priorität: 12.06.1987 CH 2210/87
(43) Veröffentlichungstag der Anmeldung: 14.12.1988
(73) Patentinhaber: INVENTIO AG, CH-6052 Hergiswil NW (CH)
(72) Erfinder: Klingbeil, Klaus-Jürgen, Dipl.-Ing., D-1000 Berlin 51 (DE)

(56) Entgegenhaltungen:
- EP-A- 0 200 585
- DE-B- 1 186 184
- FR-A- 2 306 154
- FR-A- 2 313 300
- FR-A- 2 338 527
- US-A- 4 527 662

## Beschreibung

Die Erfindung betrifft eine Einfahrregelungseinrichtung für einen Aufzug mit einem Drehstrommotor, der mit einem Tachometerdynamo gekuppelt ist und dessen Drehzahl während der Einfahrphase über ein Stellglied regelbar ist, wobei ein bei Beginn der Einfahrphase einschaltbarer Sollwertgeber vorgesehen ist, welcher einen Integrierer aufweist, der einen vom Tachometerdynamo erzeugten Geschwindigkeitsistwert integriert und der ausgangsseitig mit einem Subtrahierer verbunden ist, welcher aus einem vom Integrierer gebildeten Istweg und einem der Einfahrstrecke entsprechenden Weg eine dem Geschwindigkeitssollwert proportionale Wegdifferenz bildet.

Eine Regelungseinrichtung mit einem Sollwertgeber gemäss Oberbegriff ist beispielsweise mit der CH-PS 550 736 bekannt geworden. Werden derartige, grosse Haltegenauigkeit garantierende Regelungseinrichtungen bei Aufzügen mit Drehstrommotoren angewendet, so ist es vorteilhaft, die der Einfahrt vorhergehende Phase konstanter Geschwindigkeit ungeregelt verlaufen zu lassen. Die Regelung während dieser Phase könnte nämlich nur darin bestehen, den Motor bei jeder Aufzugsbelastung auf seine kleinste stationäre Drehzahl unter entsprechend hohen Verlusten abzubremsen. Beim Übergang von der ungeregelten zur geregelten Phase treten jedoch Schwierigkeiten auf, da bei Einsetzen der Regelung für die Einfahrt zwischen dem belastungsabhängigen Geschwindigkeitsistwert und dem plötzlich auftretenden Geschwindigkeitssollwert grosse Differenzen entstehen können, die sich für die Benützer des Aufzuges in Form von mehr oder weniger harten Stössen unangenehm bemerkbar machen.

Mit der DE-OS 3 010 234 ist eine Regelungseinrichtung bekannt geworden, die vorstehend erwähnten Nachteil vermeiden soll. Hierbei ist ein spannungsabhängiger Überblendregler vorgesehen, der während eines Abschnittes des Fahrdiagrammes den Einfluss von zwei voneinander unabhängigen Regelkreisen in Abhängigkeit von der Tachospannung kontinuierlich verändert. Der eine Regelkreis regelt die Beschleunigung zeitabhängig, während der andere Regelkreis die Geschwindigkeit in Abhängigkeit vom Weg regelt. Zu Beginn des Bremsvorganges ist beinahe ausschliesslich die b/t-Regelung im Eingriff. Mit abnehmender Geschwindigkeit wird deren Wirksamkeit kontinuierlich verkleinert und die der v/s-Regelung entsprechend vergrössert, so dass am Ende der Bremsphase praktisch ausschliesslich die v/s-Regelung im Eingriff ist. Damit soll ein ruckfreier Übergang beim Einsetzen der Bremsphase und eine genaue Einfahrt auf einem Stockwerk erreicht werden. Vorstehend beschriebene Regelungseinrichtung ist relativ kompliziert aufgebaut, da ausser zwei b/t-Reglern und einem v/s-Regler noch ein wenigstens fünf Operationsverstärker aufweisender Überblendregler vorgesehen ist.

Der Erfindung liegt die Aufgabe zugrunde, eine Einfahrregelungseinrichtung gemäss Oberbegriff zu schaffen, bei der die beim Übergang von einer ungeregelten Phase der Fahrt zur geregelten Einfahrphase entstehende Differenz zwischen Geschwindigkeitsist- und -sollwert nicht zur Auswirkung kommt und während der gesamten Einfahrphase lediglich ein Geschwindigkeitsregelkreis wirksam ist.

Diese Aufgabe wird durch die im Patentanspruch 1 gekennzeichnete Erfindung gelöst. Hierbei wird der Geschwindigkeitssollwert an den Geschwindigkeitsistwert angepasst, indem während der ungeregelten Phase der Fahrt aus dem Geschwindigkeitsistwert und einer zugeordneten Nenngeschwindigkeit ein Faktor gebildet und während der Bremsphase in einer Speichereinrich tung gespeichert wird. In einem Fahrkurvenspeicher sind wegabhängige Geschwindigkeitssollwerte gespeichert, die mit dem Faktor multipliziert und während der Bremsphase einem Geschwindigkeitsregelkreis als Geschwindigkeitssollwerte zugeführt werden.

Die mit der Erfindung erzielten Vorteile liegen darin, dass bei Übergang von der ungeregelten Phase der Fahrt zur geregelten Einfahrphase auch bei grösseren Differenzen zwischen dem Geschwindigkeitsist- und -sollwert keine den Fahrkomfort beeinträchtigenden Stösse auftreten. Da dieses Ziel gegenüber dem Stand der Technik mit einem durch einfache Mittel verbesserten Sollwertgeber und lediglich einen Regelkreis erreicht wird, ergibt sich eine einfache, kostensparende Lösung des eingangs genannten Problemes.

Im folgenden wird die Erfindung an Hand eines auf der Zeichnung dargestellten Ausführungsbeispieles näher erläutert. Es zeigen:
- Fig. 1: eine schematische Darstellung der erfindungsgemässen Einfahrregelungseinrichtung und
- Fig. 2: ein Diagramm des zeitlichen Verlaufes des vorgegebenen und des angepassten Geschwindigkeitssollwertes während der Einfahrphase.

In der Fig. 1 ist mit 1 ein Drehstrommotor, beispielsweise ein Asynchronmotor, bezeichnet, der über eine Treibscheibe 2 eine an einem Förderseil 3 aufgehängte, über ein Gegengewicht 4 ausbalancierte Aufzugskabine 5 antreibt. Der Asynchronmotor 1 ist mit einem Tachometerdynamo 6 gekuppelt, der eine der Geschwindigkeit proportionale Spannung erzeugt. Die Aufzugskabine 5 ist in einem Aufzugsschacht 7 geführt, wobei lediglich ein Stockwerk Eₙ dargestellt ist. Mit 8 ist ein auf der Aufzugskabine 5 befestigter Magnetschalter bezeichnet, welcher mit im Aufzugsschacht 7 angeordneten Schaltmagneten 9 zusammenwirkt. Die Schaltmagnete sind in einem bestimmten, dem Einfahrweg sₒ der Aufzugskabine 5 entsprechenden Abstand, vor den Stockwerken angeordnet und markieren damit den Bremseinsatzpunkt. Der Magnetschalter 8 ist mit einem Eingang einer Bremseinsatzlogik 10 verbunden, welcher über weitere Eingänge der Aufwärts- bzw. Abwärtsfahrt zugeordnete Haltesignale zugeführt werden können.

Der Drehstrommotor 1, der Tachometerdynamo 6, ein erster Subtrahierer 11, ein erster Regelverstärker 12, ein zweiter Subtrahierer 13, ein zweiter Regelverstärker 14 und ein Stellglied 15 bilden einen Geschwindigkeitsregelkreis, welchem zwecks Stabilisierung ein Stromregelkreis unterlagert ist. Der erste Subtrahierer 11 ist eingangsseitig mit einem Sollwertgeber 16 und dem Tachometerdynamo 6 verbunden. Aus einem vom Sollwertgeber 16 erzeugten Geschwindigkeitssollwert und einem vom Tachometerdynamo 6 ermittelten Geschwindigkeitsistwert bildet der erste Subtrahierer 11 eine Geschwindigkeitsregelabweichung Δv, die dem zweiten Subtrahierer 13 über den ersten Regelverstärker 12 als Stromsollwert zugeführt wird. Der zweite Subtrahierer 13 bildet aus dem Stromsollwert und einem Stromistwert des Drehstrommotors 1 eine Stromregelabweichung, die über den zweiten Regelverstärker 14 dem Stellglied 15 zugeführt wird, welches beispielsweise aus mittels Zündwinkelverstellung gesteuerten Thyristoren besteht.

Der Sollwertgeber 16 weist einen Integrierer 17 auf, der eingangsseitig über einen ersten Kontakt 18 mit dem Tachometerdynamo 6 verbunden ist. Der Ausgang des Integrierers 17 ist an einem Eingang eines weiteren Subtrahieres 19 angeschlossen, dessem anderen Eingang eine dem Einfahrweg sₒ entsprechende Spannung zugeführt wird und dessen Ausgang mit dem Eingang eines Fahrkurvenspeichers 20 in Verbindung steht, in welchem wegabhängige Geschwindigkeitssollwerte gespeichert sind. Mit 21 ist ein Dividierer bezeichnet, dessen einer Eingang über einen zweiten Kontakt 22 mit dem Tachometerdynamo 6 und dessen anderer Eingang mit dem Ausgang des Fahrkurvenspeichers 20 verbunden ist. Dem Dividierer 21 ist eine Speichereinrichtung 23 nachgeschaltet, die ausgangsseitig an einem Eingang eines Multiplizierers 24 angeschlossen ist, dessen anderer Eingang mit dem Ausgang des Fahrkurvenspeichers 20 in Verbindung steht. Der Ausgang des Multiplizierers 24 bildet den Ausgang des Sollwertgebers 16, der mit dem ersten Subtrahierer 11 des Geschwindigkeitsregelkreises verbunden ist. Mit 25 ist ein Relais bezeichnet, das mit dem Ausgang der Bremseinsatzlogik 10 und einer nicht dargestellten Spannungsquelle in Verbindung steht und bei Erregung den ersten und zweiten Kontakt 18, 22 betätigt. Wird die Einfahrregelungseinrichtung mittels eines Mikrocomputers realisiert, so sind der Fahrkurvenspeicher 20 und die Speichereinrichtung 23 ein Festwert- bzw. ein Schreib-Lesespeicher. Bei Ausführung in Analogtechnik ist die Speichereinrichtung 23 ein Abtast-Halte-Glied (Sample and Hold) und der Fahrkurvenspeicher 20 ein Radizierer, welcher gemäss der Beziehung v=√2bs wegabhängige Geschwindigkeitssollwerte erzeugt, wobei wie bekannt die Symbole v, b und s Geschwindigkeit, Verzögerung und Weg bedeuten.

Die vorstehend beschriebene Einfahrregelungseinrichtung arbeitet wie folgt:

Es sei angenommen, dass die Aufzugskabine 5 abwärts fährt und für das Stockwerk Eₙ ein Haltesignal vorliegt. Bei der Vorbeifahrt der Aufzugskabine 5 am diesem Stockwerk zugeordneten Schaltmagneten 9 wird ein Impuls erzeugt und das Relais 25 über die Bremseinsatzlogik 10 erregt (Zeitpunkt tₒ, Fig. 2). Hierbei werden die Kontakte 18, 22 derart betätigt, dass der erste Kontakt 18 für die Dauer der Einfahrt geschlossen und der zweite Kontakt 22 geöffnet wird. Aus dem während der ungeregelten Phase der Fahrt über den zweiten Kontakt 22 zugeführten Geschwindigkeitsistwert vᵢₒ und einem im Fahrkurvenspeicher 20 gespeicherten Nenngeschwindigkeitswert vₛₒ wird im Dividierer 21 ein Faktor y=vᵢₒ/vₛₒ gebildet und in der Speichereinrichtung 23 für die Dauer der Einfahrt gespeichert. Dabei möge angenommen sein, dass der Geschwindigkeitsistwert vᵢₒ in Abhängigkeit von der Aufzugsbelastung kleiner als der Nenngeschwindigkeitswert vₛₒ ist (Zeitpunkt tₒ, Fig. 2). Die nun während der Dauer der Einfahrt über den ersten Kontakt 18 dem Integrierer 17 zugeführten Geschwindigkeitswerte vᵢ werden zu einem Wegistwert sᵢ integriert, der im weiteren Subtrahierer 19 vom Einfahrweg sₒ abgezogen wird, wobei ein der noch zu durchfahrenden Strecke entsprechender Restweg Δs=(sₒ-sᵢ) gebildet wird. In Abhängigkeit vom derart gebildeten Restweg Δs wird der zugeordnete Geschwindigkeitssollwert vₛ=√2bΔs aus dem Fahrkurvenspeicher 20 abgerufen und dem Multiplizierer 24 zugeführt. Im Multiplizierer 24 wird durch Multiplikation mit dem Faktor y ein korrigierter Geschwindigkeitssollwert vₛ′=y·vₛ erzeugt, der zwecks Bildung der Geschwindigkeitsregelabweichung Δv=vᵢ-vₛ′ dem ersten Subtrahierer 11 des Geschwindigkeitsregelkreises zugeführt wird.

Da der Einfahrweg sₒ=vₛₒ·t₁/2 konstant und unabhängig vom anfänglichen Geschwindigkeitswert vᵢₒ ist, ergibt sich beim angenommenen Beispiel eine etwas längere Einfahrzeit t₂=sₒ·2/vᵢₒ, wobei jedoch die Haltegenauigkeit nicht beeinträchtigt wird (Zeitpunkte t₁ und t₂, Fig. 2).

## Patentansprüche

1. Einfahrregelungseinrichtung für einen Aufzug, mit einem Drehstrommotor (1), der mit einem Tachometerdynamo (6) gekuppelt ist und dessen Drehzahl während der Einfahrphase über ein Stellglied (15) regelbar ist, wobei ein bei Beginn der Einfahrphase einschaltbarer Sollwertgeber (16) vorgesehen ist, welcher einen Integrierer (17) aufweist, der einen vom Tachometerdynamo (6) erzeugten Geschwindigkeitsistwert integriert und der ausgangsseitig mit einem Subtrahierer (19) verbunden ist, welcher aus einem vom Integrierer (17) gebildeten Istweg und einem der Einfahrstrecke entsprechenden Weg eine dem Geschwindigkeitssollwert proportionale Wegdifferenz bildet,
**dadurch gekennzeichnet**,
- dass ein Dividierer (21) vorgesehen ist, dessen einer Eingang mit dem Tachometerdynamo (6) und dessen anderer Eingang mit dem Ausgang eines Fahrkurvenspeichers (20) verbunden ist, in welchem wegabhängige Geschwindigkeitssollwerte (vₛ) gespeichert sind und dessen Eingang mit dem Subtrahierer (19) in Verbindung steht,
- dass der Dividierer (21) vor Beginn der Bremsphase aus einem Geschwindigkeitsistwert (vᵢₒ) und einem Nenngeschwindigkeitswert (vₛₒ) einen Faktor (y) bildet, - dass eine mit dem Ausgang des Dividierers (21) verbundene Speichereinrichtung (23) vorgesehen ist, in welcher der Faktor (y) während der Einfahrphase gespeichert wird, und
- dass ein Multiplizierer (24) vorgesehen ist, dessen einer Eingang mit dem Ausgang der Speichereinrichtung (23) und dessen anderer Eingang mit dem Ausgang des Fahrkurvenspeichers (20) verbunden ist,
- wobei die den Wegdifferenzen des Subtrahierers (19) entsprechenden Geschwindigkeitssollwerte (vₛ) des Fahrkurvenspeichers (20) mit dem Faktor (y) multipliziert und einem Geschwindigkeitsregelkreis zugeführt werden.

2. Einfahrregelungseinrichtung nach Patentanspruch 1,
**dadurch gekennzeichnet**,
dass die Speichereinrichtung (23) ein Abtast-Halte-Glied ist.

## Claims

1. Arrival regulating equipment for a lift with a polyphase alternating current motor (1), which is coupled with a tachometer dynamo (6) and the rotational speed of which during the arrival phase is regulable by a setting member (15), wherein a target value transmitter (16) is provided, which is switchable in at the beginning of the arrival phase and displays an integrator (17), which integrates an actual speed value produced by the tachometer dynamo (6) and is connected at the output side with a subtractor (19), which forms a travel difference proportional to the target speed value from an actual travel formed by the integrator (17) and a travel corresponding to the arrival distance, characterised thereby.
- that a divider (21) is provided, the one input of which is connected with tachometer dynamo (6) and the other input of which is connected with the output of a travel curve store (20), in which travel-dependent target speed values (vₛ) are stored and the input of which stands in connection with the subtractor (19),
- that the divider (21) before the beginning of the braking phase forms a factor (y) from an actual speed value (vᵢₒ) and a nominal speed value (vₛₒ),
- a storage equipment (23) is provided, which is connected with the output of the divider (21) and in which the factor (y) is stored during the arrival phase, and
- that a multiplier (24) is provided, the one input of which is connected with the output of the storage equipment (23) and the other input of which is connected with the output of the travel curve store (20),
- wherein the target speed values (vₛ) of the travel curve store (20), which correspond to the travel differences of the subtractor (19) are multiplied by the factor (y) and conducted to a speed regulating circuit.

2. Arrival regulating equipment according to patent claim 1, characterised thereby, that the storage equipment (23) is a scanning-hold member.

## Revendications

1. Dispositif de régulation de l'arrivée d'un ascenseur, comportant un moteur à courant triphasé (1), qui est accouplé à une dynamo tachymétrique (6) et dont la vitesse de rotation est réglable au moyen d'un circuit de réglage (15) pendant la phase d'arrivée, et dans lequel il est prévu un générateur de valeurs de consigne (16), qui peut être activé au début de la phase d'arrivée et possède un intégrateur (17), qui intègre une valeur réelle de vitesse produite par la dynamo tachymétrique (6) et est relié, à sa sortie, à un soustracteur (19) lequel, à partir d'un trajet réel de déplacement formé par l'intégrateur (17) et d'un trajet de déplacement correspondant à la section d'arrivée, forme une différence de trajet de déplacement proportionnelle à la valeur de consigne de la vitesse,
caractérisé par le fait
- qu'il est prévu un diviseur (21), dont une entrée est raccordée à la dynamo tachymétrique (6) et dont l'autre entrée est raccordée à la sortie d'une mémoire de courbes de déplacement (20) dans laquelle des valeurs de consigne (vₛ) de la vitesse, qui dépendent du trajet de déplacement, sont mémorisées et dont l'entrée est reliée au soustracteur (19),
- que le diviseur (21) forme un facteur (y), avant le début de la phase de freinage, à partir d'une valeur réelle (vᵢₒ) de la vitesse et d'une valeur nominale (vₛₒ) de la vitesse,
- qu'il est prévu un dispositif de mémoire (23), qui est relié à la sortie du diviseur (21) et dans lequel le facteur (y) est mémorisé pendant la phase d'arrivée, et
- qu'il est prévu un multiplicateur (24), dont une entrée est raccordée à la sortie du dispositif de mémoire (23) et dont l'autre entrée est raccordée à la sortie de la mémoire de courbes de déplacement (20),
- les valeurs de consigne (vₛ) de la vitesse, qui correspondent aux différences de trajet de déplacement fournies par le soustracteur (19) et sont mémorisées dans la mémoire de courbes de déplacement (20), étant multipliées par le facteur (y) et transmises à un circuit de régulation de la vitesse.

2. Dispositif de régulation d'arrivée selon la revendication 1, caractérisé en ce que le dispositif de mémoire (23) est un circuit d'échantillonnage et de maintien.
